# EUROPÄISCHE PATENTSCHRIFT

(11) **EP 1 187 970 B1**
(45) Veröffentlichungstag und Bekanntmachung des Hinweises auf die Patenterteilung: **01.03.2006**
(21) Anmeldenummer: 00991593.5
(22) Anmeldetag: 13.12.2000
(51) Int. Cl.: F01L 1/02

(54) **KETTENTRIEB ZUM ANTRIEB VON ZWEI ENGSTEHENDEN PARALLELEN WELLEN**
CHAIN DRIVE FOR DRIVING TWO PARALLEL SHAFTS LOCATED CLOSE TO EACH OTHER
TRANSMISSION PAR CHAINE POUR L'ENTRAINEMENT DE DEUX ARBRES PARALLELES, TRES PROCHES L'UN DE L'AUTRE

(30) Priorität: 05.01.2000 DE 10000197; 12.05.2000 DE 10023209; 26.08.2000 DE 10042041
(43) Veröffentlichungstag der Anmeldung: 20.03.2002
(73) Patentinhaber: FEV Motorentechnik GmbH, 52078 Aachen (DE)
(72) Erfinder: DUESMANN, Markus, 52222 Stolberg (DE); WAGENER, Lukas, 52134 Kohlscheid (DE); LACH, Rainer, 52146 Würselen (DE); BUCK, Jürgen, 8636 Wald ZH (CH)
(74) Vertreter: Maxton Langmaack & Partner
(86) Internationale Anmeldenummer: PCT/EP2000/012634
(87) Internationale Veröffentlichungsnummer: WO 2001/049977

(56) Entgegenhaltungen:
- EP-A- 0 575 044
- DE-A- 3 347 638
- PATENT ABSTRACTS OF JAPAN vol. 009, no. 235 (M-415), 21. September 1985 (1985-09-21) & JP 60 091054 A (TOYOTA JIDOSHA KK), 22. Mai 1985 (1985-05-22)
- PATENT ABSTRACTS OF JAPAN vol. 007, no. 068 (M-201), 19. März 1983 (1983-03-19) & JP 57 210109 A (SUZUKI JIDOSHA KOGYO KK), 23. Dezember 1982 (1982-12-23)

## Beschreibung

Bei Antrieben mit zwei parallelen Wellen (Siehe EP-A-0 575 044), die über eine Antriebsrollenkette und entsprechende Kettenräder angetrieben werden, beispielsweise beim Antrieb von zwei obenliegenden Nockenwellen an einer Kolbenbrennkraftmaschine, stellt sich häufig die Problematik, daß aufgrund des vom übertragenden Drehmoment oder den Laufbedingungen der Antriebswellenkette bedingten Kopfkreisdurchmessers der Kettenräder die beiden Wellen relativ weit auseinander positioniert werden müssen. Bei einem Nockenwellenantrieb an einer Kolbenbrennkraftmaschine kann dies dazu führen, daß die Lage der Nockenwellen zur Lage der Gaswechselventile nicht immer optimal wählbar ist. Die Anordnung eines Zahnradtriebes zwischen den beiden Wellen ist kostspielig und die Anordnung eines Kettenquertriebes führt wegen des notwendigen Kopfkreisdurchmessers nicht zu dem gewünschten engen Abstand.

Der Erfindung liegt die Aufgabe zugrunde, mittels Kettentrieb die vorstehend erwähnten Probleme zu lösen.

Dies geschieht erfindungsgemäß mit einem Kettentrieb zum Antrieb von zwei engstehenden parallelen Wellen, insbesondere von zwei obenliegenden Nockenwellen an einer Kolbenbrennkraftmaschine, bei dem eine Antriebskette vorgesehen ist, die über einen Antrieb und über Kettenräder an den Wellen geführt ist und an jeder Welle wenigstens ein Kettenrad angeordnet ist, wobei die Kettenräder zueinander axial versetzt und sich überdeckend angeordnet sind und jeweils dem Kettenrad an der einen Welle an der anderen Welle wenigstens ein Stützrad zugeordnet ist, über das ein Randbereich des an dieser Welle nicht mit einem Kettenrad im Eingriff befindlichen Kettenteils geführt und abgestützt ist.

Durch die versetzte und sich überdeckende Anordnung der Kettenräder an den beiden Wellen läßt sich ein Wellenabstand darstellen, der kleiner ist als der vorgesehene Durchmesser der Kettenräder. Jede der beiden Wellen wird gemeinsam über eine Kette angetrieben, wobei der Randbereich des jeweils nicht über ein Kettenrad geführten Kettenteils über ein Stützrad geführt werden. Die Reibungsverluste entsprechen einem normalen Kettentrieb. Das Stützrad kann hierbei an seinem Außenumfang kreisförmig ausgebildet sein. Zweckmäßig ist es jedoch, wenn das Stützrad an seinem Außenumfang eine Polygonform aufweist, die im wesentlichen der Kontur des anliegenden Bereichs der Kette entspricht. Bei einer Ausführungsform mit einer mehrreihigen Antriebskette (Rollen- oder Hülsenkette) liegen die Kettenlaschen auf dem Stützrad. Bei einer Ausführungsform mit einer Zahnkette liegt der Rand der Zahnkette auf dem Stützrad auf, so daß die Kontur des Stützrades entsprechend als Zahnrad geformt sein kann.

Die erfindungsgemäße Ausführung bei Verwendung einer zwei- oder mehrreihigen Antriebskette ist durch die Merkmale des Anspruchs 2 gekennzeichnet.

Die erfindungsgemäße Ausführung bei Verwendung einer Zahnkette ist durch die Merkmale des Anspruchs 3 sowie der Ansprüche 4 und 5 gekennzeichnet.

Zur Verminderung der Geräuschentwicklung ist es zweckmäßig, wenn auf den die beiden Kettenräder verbindenden Kettentrum ein vorzugsweise ortsfest angeordnetes Gleitstück einwirkt, das eine vorzugsweise geringe Auslenkung verursacht und so Schwingungen des Kettentrums und damit ein "Schlagen" der Kettenglieder bei Einlauf in das Kettenrad vermindert. Den hierdurch entstehenden geringen Erhöhungen der Reibungsverluste steht eine Reduzierung der Geräuschentwicklung gegenüber. Die Höhe der Reibungsverluste hängt auch davon ab, wie stark der Kettentrum durch das Gleitstück gespannt wird.

Die Erfindung ist nicht auf Antriebsketten, insbesondere Antriebs-Rollen- oder Antriebs-Hülsenketten oder Zahnketten beschränkt. Neben einer "Antriebskette" im Wortsinne wird auch ein Zahnriemen und entsprechend eine Zahnriemenscheibe von den Begriffen "Antriebskette" und "Kettenrad" umfaßt. Dementsprechend umfaßt der Begriff "Kettentrieb" im Sinne der Erfindung auch einen Zahnriementrieb.

Die Erfindung wird anhand schematischer Zeichnungen eines Ausführungsbeispiels erläutert. Es zeigen:
- Fig. 1: einen herkömmlichen Nockenwellenantrieb mit einer Steuerkette,
- Fig. 2: einen Nockenwellenantrieb mit Kettenquertrieb,
- Fig. 3: einen Nockenwellenantrieb mit Zahnradgetriebe,
- Fig. 4: einen erfindungsgemäßen Nockenwellenantrieb mit Rollenkette,
- Fig. 5: eine Aufsicht auf den Antrieb gemäß Fig. 4,
- Fig. 6: eine Aufsicht entsprechend Fig. 5 mit dreireihiger Steuerkette,
- Fig. 7: einen Nockenwellenantrieb mit Zahnkette,
- Fig. 8 und 9: Ausführungsformen gem. Fig. 4,
- Fig. 10: eine Ausführungsform gemäß Fig. 4 mit auslenkendem Gleitstück.

Bei einem herkömmlichen Nockenwellenantrieb gem. Fig. 1 wird die Kurbelwellendrehzahl über ein Kettenrad 1 als Antrieb abgenommen und mit Hilfe einer Antriebskette 2 in Form einer Rollen- oder Hülsenkette auf zwei Kettenräder 3, 4 übertragen, die entsprechend dem vorgesehenen Übersetzungsverhältnis n_{Kurbelwelle} : n_{Nackenwelle} von 2 : 1 entsprechend den doppelten Durchmesser des Antriebskettenrades 1 aufweisen. Der Durchmesser der beiden Abtriebskettenräder 3 und 4, die jeweils mit einer hier nicht näher dargestellten Nockenwelle verbunden sind, bestimmt den kleinstmöglichen Abstand a zwischen den beiden Nockenwellen.

Um den Abstand zwischen den beiden Nockenwellen verringern zu können, hat man mit der in Fig. 1 dargestellten Ausführungsform die Drehung des Kettenrades 1 über eine erste Antriebskette 2.1 und das die Übersetzung bestimmende Kettenrad 3, das mit einer der Nockenwellen in Drehverbindung steht, sowie mit Hilfe eines Kettenquertriebes 5 auf die anderen Nockenwelle übertragen. So ist mit dem Kettenrad 3 ein Kettenrad 6 verbunden, das mit einem Kettenrad 7 an der anderen Nockenwelle über eine weitere Antriebskette 2.2 verbunden ist. Diese Antriebsanordnung hat jedoch den Nachteil, daß zum einen zwei getrennte Steuerketten vorgesehen werden müssen, die jeweils über eigene Kettenspanner geführt werden müssen. Hierdurch ergibt sich eine erhöhte Reibung sowie eine erhöhte Geräuschentwicklung.

Alternativ hierzu ist die in Fig. 3 dargestellte Lösung gewählt worden, bei der wiederum über das Kettenrad 1 und eine erste Antriebskette 2.1 ein Kettenrad 3 angetrieben wird, das mit einer Nockenwelle in Verbindung steht. Dem Kettenrad 3 ist ein Zahnrad 9 zugeordnet, das mit einem entsprechenden Zahnrad 10 an der anderen Nockenwelle in Verbindung steht und für den Quertrieb ein Zahnradgetriebe bildet. Mit dieser Lösung ist zwar eine Verminderung des Abstandes der beiden Nokkenwellen möglich, aber ein erhöhter Fertigungs- und Montageaufwand verbunden.

Die Erfindung geht von dem Antrieb gemäß Fig. 1 aus. Wie aus Fig. 4 ersichtlich, ist auch hier der Antrieb von dem mit der Kurbelwelle verbundenen Kettenrad 1 abgenommen und über eine zentrale Antriebskette 2 auf eine erste Kettenradanordnung 3.1 und eine zweite Kettenradanordnung 4.1 übertragen. Bei diesem System ist wiederum nur eine Antriebskette vorgesehen, die über beiden Kettenradanordnungen 3.1 und 4.1 geführt ist.

Wie aus der Stirnansicht gem. Fig. 4, insbesondere aber aus der Aufsicht gem. Fig. 5 ersichtlich, sind die beiden Kettenradanordnungen 3.1 und 4.1 so angeordnet, daß sie sich überdecken, so daß beide Nockenwellen in einem engeren Abstand b zueinander angeordnet werden können.

Um dies zu erreichen sind, wie die Aufsicht gem. Fig. 5 zeigt, für die beiden Kettenradanordnungen jeweils ein Kettenrad 3.2 und ein Kettenrad 4.2 vorgesehen, die jeweils mit der zugehörigen Welle 11 und 12 fest verbunden sind. Die beiden Kettenräder 3.2 und 4.2 sind, wie erwähnt, überdeckend und damit auch axial versetzt zueinander angeordnet, wie aus Fig. 5 ersichtlich. Die Antriebskette 2 wird durch eine zweireihige Rollen- oder Hülsenkette gebildet. Der Abstand der beiden Kettenspuren 2.3 und 2.4 zueinander bestimmt auch den axialen Abstand der beiden Kettenräder 3.2 und 4.2 zueinander.

Jedem der beiden Kettenräder 3.2 und 4.2 der Kettenanordnungen 3.1 und 4.1 ist ein Stützrad 13 und 14 zugeordnet. Die Steuerräder 13 und 14 sind wiederum axial versetzt und so zueinander angeordnet, daß sie jeweils die Außenlaschen 15 der Kettenspur führen, die an der betreffenden Kettenradanordnung 3.1 bzw. 4.1 nicht mit einem Kettenrad im Eingriff befindlich sind. Die beiden Stützräder 13 und 14 sind auf ihrer Umfangsfläche als Polygon ausgebildet und zweckmäßigerweise so geformt, daß sie der durch die anliegenden Außenlaschen definierten Kontur entspricht.

Das zugeordnete Antriebskettenrad 1 ist als Doppelkettenrad ausgebildet, so daß die beiden Kettenspuren 2.3 und 2.4 vom Antriebskettenrad 1 angetrieben werden und dementsprechend jede der beiden Kettenspuren jeweils ein Kettenrad antreibt, also die Kettenspur 2.3 das Kettenrad 3.2 und die Kettenspur 2.4 das Kettenrad 4.2. Da die Antriebskette 2 über einen Kettenspanner gestrafft wird, trägt die polygonale Struktur der Umfangsfläche der beiden Stützräder 13 und 14 in Verbindung mit der entsprechenden Kontur der anliegenden Außenlaschen 15 jeweils zu einem geringen Teil ebenfalls zur Übertragung des Drehmomentes auf die zugeordnete Welle 11 bzw. 12 bei.

Aus Fig. 5 ist ohne weiteres abzuleiten, daß dieses Prinzip auch mit einer dreireihigen Antriebskette verwirklicht werden kann. Bei Verwendung einer dreireihigen Antriebskette wird entsprechend Fig. 6 an einer der Wellen, beispielsweise der Welle 11, nur ein Kettenrad 3.2 angeordnet, dem zu beiden Seiten ein entsprechendes Stützrad 13.1 und 13.2 zugeordnet ist. Über das Kettenrad 3.2 wird dann die mittlere Kettenspur 2.5 geführt.

Der anderen Welle, beispielsweise der Welle 12, sind dann zwei Kettenräder 9.3 und 9.4 zugeordnet, deren axialer Abstand so bemessen ist, daß die beiden äußeren Kettenspuren 2.6 und 2.7 der Antriebskette über diese Kettenräder 4.3 und 4.4 geführt werden können. Auf die Anordnung eines Stützrades zwischen diesen beiden parallelen Kettenrädern 4.3 und 4.4 kann dann verzichtet werden.

Mit dieser Anordnung sind den beiden Kettenrädern 4.3 und 4.4 an der einen Welle 12 zwei Stützräder 13.1 und 13.2 an der anderen Welle 11 zugeordnet, die jeweils die Außenlaschen der an dieser Welle 11 nicht mit dem mittleren Kettenrad 3.2 im Eingriff befindlichen Kettenspuren 2.6 und 2.7 geführt und abgestützt. Während bei der Ausführungsform gem. Fig. 5 mit einer zweireihigen Antriebskette die beiden Kettenspuren einem gewissen Kippmoment unterworfen sind, ist die zuletzt beschriebene Ausführungsform mit einer dreireihigen Antriebskette in sich momentenfrei.

Die Erfindung ist nicht auf die vorstehend beschriebene Verwendung von Antriebsketten beschränkt. Insbesondere die Anordnung gem. Fig. 6 ist auch zur Verwendung von Zehnriemen geeignet. Hierbei ist es zweckmäßig, wenn die Zahnriemen mit quer zur Laufrichtung angeordneten Verstärkungselementen versehen sind, um eine Durchbiegung im Bereich zwischen den beiden Kettenrädern 4.3 und 4.4 entsprechenden Zahnriemenscheiben zu verhindern oder zu vermindern.

In Fig. 7 ist in größerem Maßstab in einer Stirnansicht ein Nockenwellenantrieb entsprechend der Ausführungsform gem. Fig. 4 mit einer Zahnkette 2.11 als Antriebskette dargestellt, die über zwei Kettenräder 3.11 und 4.11 geführt ist, die mit den Wellen 11 und 12 drehfest verbunden sind.

Die beiden Kettenräder 3.11 und 4.11 überdecken sich, wie in Fig. 4 schematisch dargestellt, so daß die beiden anzutreibenden Wellen 11 und 12 in entsprechend geringem Abstand b zueinander angeordnet sein können.

Um nun die Zahnkette 2.11 zuverlässig und möglichst kippfrei abstützen zu können, sind wiederum Kombinationen von Zahnrad und Stützrad möglich. Der Vorteil besteht jedoch bei der Verwendung einer Zahnkette 2.11 als Antriebskette darin, daß - diese nach Art einer Flyer-Kette aus einer Vielzahl versetzt und überlappend durch Bolzen miteinander verbundener Laschen gebildet wird, die auf einer Laufseite als Zähne geformt sind, so daß die Kette insgesamt eine durchlaufende Verzahnung bildet. Die Laschen liegen in Gleit- oder Wälzgelenken auf den Bolzen. Durch die dichte Anordnung der Laschen nebeneinander ist die Zahnkette außer in ihrer auslenkrichtung in sich relativ steif. Dementsprechend kann die Zuordnung der Kettenräder und der Stützräder zueinander ziemlich frei gewählt werden, wobei hier der Vorteil besteht, daß die Stützräder in ihrer Konturierung auf dem Außenumfang sowie in ihrem Durchmesser die Stützräder als Kettenräder ausgebildet sein können.

Fig. 8 zeigt eine Anordnung, bei der sowohl der Welle 11 als auch der Welle 12 jeweils ein breites Kettenrad 3.12 und ein schmales Kettenrad 3.13 einerseits und der Welle 12.1 ein breites Kettenrad 4.12 und ein schmales Kettenrad 4.13 angeordnet ist, die sich in der dargestellten Weise überlappen, so daß die gesamte Breite im Überdeckungsbereich wiederum der Breite der Zahnkette entspricht, andererseits aber die Kettenräder beider Wellen in ihrer tragenden Breite wiederum gleich breit sind, so daß das geforderte Drehmoment übertragen werden kann.

Fig. 9 zeigt eine Abwandlung der Anordnung gemäß 8, bei der jeweils auf jeder Welle zwei gleich breite Kettenräder 3.12, 3.13 bzw. 4.12, 4.13 angeordnet sind.

Ein weiterer Vorteil der Zahnketten besteht darin, daß jeweils bei jedem zweiten Laschenpaket jeweils zwei mit Abstand zueinander angeordnete Laschen ohne Zahnprofil ausgebildet sind, so daß diese Laschen im Umschlingungsbereich die Antriebskette jeweils zu beiden Seiten der Zähne in axialer Richtung führen. Bei der Anordnung gem. Fig. 8 entspräche der Querabstand dieser beiden Führungslaschen der Breite des Kettenrades 3.11, so daß im Umschligungsbereich die Verzahnung des Kettenrades 3.11 auf beiden Seiten überdeckt wäre und so die Antriebskette in axialer Richtung auf diesem Kettenrad 3.11 geführt würde. An den beiden parallelen Kettenrädern 4.11 würde die axiale Führung der Antriebskette jeweils von den einander zugekehrten Seiten der Verzahnung dieses Kettenrades erfolgen, so daß die Antriebskette auch an diesem Kettenrad in ihrer Spur gehalten wird.

Bei den Anordnungen gem. Fig. 8 und 9 muß die Kette hinsichtlich der Anordnung ihrer Führungslaschen entsprechend gestaltet werden.

In Fig. 10 ist eine Abwandlung der in Fig. 4 dargestellten Grundanordnung wiedergegeben. Hierbei ist zur Verminderung der Geräuschentwicklung ein Gleitstück 17 vorgesehen, das an dem die beiden Kettenräder 3.1 und 4.1 verbindenden Kettentrum 16 anliegt. Durch das Gleitstück 17, das starr oder auch federnd gelagert sein kann, wird der Kettentrum 16 geringfügig ausgelenkt, so daß die Einlaufbedingungen der Kette auf das Kettenrad 4, bei einer Laufrichtung in Richtung des Pfeiles 18, verbessert werden. Zugleich werden Schwingungen des Kettentrums in der Artikulationsebene unterbunden. Hierdurch werden die Reibungsverluste nur geringfügig erhöht, da selbst bei hoher Zugkraft in der Kette die für eine Auslenkung notwendige Normalkraft, die auch die Größe der Reibungskraft bestimmt, sehr gering ist. Diese Anordnung kann für alle Formen von Antriebsketten verwendet werden.

Je nach den gegebenen Raumverhältnissen kann das Gleitstück 17 bei Rollen- oder Hülsenketten auch zwischen den Kettenrädern angeordnet sein und den Kettentrum 16 in entgegengesetzter Richtung auslenken.

## Patentansprüche

1. Kettentrieb zum Antrieb von zwei engstehenden parallelen Wellen (11, 12), insbesondere von zwei obenliegenden Nockenwellen an einer Kolbenbrennkraftmaschine, bei dem eine Antriebskette (2) vorgesehen ist, die über einen Antrieb (1) und über Kettenräder (3, 4) an den Wellen (11, 12) geführt ist und daß an jeder welle (11, 12) wenigstens ein Kettenrad (3, 4) angeordnet ist, wobei die Kettenräder (3, 4) zueinander axial versetzt und sich überdeckend angeordnet sind und jeweils dem Kettenrad (3.2, 4.2) an der einen Welle (11, 12) an der anderen Welle (11, 12) wenigstens ein Stützrad (13, 14) zugeordnet ist, sofern das Stützrad im Falle einer dreireihigen Kette nicht weggelassen wird, falls es zwischen zwei parallelen Kettenrädern auf der gleichen Achse Läge, über das ein Randbereich (15) des an dieser Welle (11, 12) nicht mit einem Kettenrad (3.2, 4.2) im Eingriff befindlichen Kettenteils (2.3, 2.4) geführt und abgestützt ist.

2. Kettentrieb nach Anspruch 1, **dadurch gekennzeichnet, daß** eine wenigstens zweireihige Antriebskette (2) vorgesehen ist, die über den Antrieb (1) und über die Kettenräder (3, 4) an den Wellen (11, 12) geführt ist, daß die an jeder Welle (11, 12) angeordneten, sich überdeckenden Kettenräder (3, 4) etwa um den Abstand der Kettenspuren zueinander axial versetzt sind und daß das jeweilige Stützrad (13, 14) die Außenlaschen (15) der an dieser Welle (11, 12) nicht mit einem Kettenrad (3.2, 4.2) im Eingriff befindlichen,Kettenspur (2.3, 2.4) führt und abstützt.

3. Kettentrieb nach Anspruch 1, **dadurch gekennzeichnet, daß** als Antriebskette eine Zahnkette (2.1) vorgesehen ist, die über den Antrieb und über die mit Abstand zueinander axial versetzt und sich überdeckenden Kettenräder (3, 4) an den Wellen (11, 12) geführt ist, und daß das jeweils dem Kettenrad (3.11, 4.11) an der einen Welle (11, 12) an der anderen Welle (11, 12) zugeordnete, den Randbereich der Zahnkette an dieser Welle abstützende Stützrad ebenfalls als Kettenrad (13.1, 14.1) ausgebildet ist.

4. Kettentrieb nach Anspruch 3, **dadurch gekennzeichnet, daß** die Gesamtbreite der Kettenräder (3, 4) mit zugeordneten Stützrädern im Überdeckungsbereich der Breite der Zahnkette (2.11) entspricht.

5. Kettentrieb nach Anspruch 3 oder 4, **dadurch gekennzeichnet, daß** jeweils die tragende Gesamtbreite von Kettenrad und Stützrad an der einen Welle der tragenden Gesamtbreite an der anderen Welle entspricht.

6. Kettentrieb nach einem der Ansprüche 1 bis 5, **dadurch gekennzeichnet, daß** dem die beiden Kettenräder (3, 4) verbindenden Kettentrum (16) ein auslenkendes Gleitstück (17) zugeordnet ist.

## Revendications

1. Transmission par chaîne pour l'entraînement de deux arbres parallèles (11, 12), très proches l'un de l'autre, notamment de deux arbres à cames se trouvant en haut d'un moteur à combustion interne à piston, dans laquelle il est prévu une chaîne d'entraînement (2) guidée par un entraînement (1) et par des roues dentées (3, 4) sur les arbres (11, 12) et dans laquelle au moins une roue dentée (3, 4) est disposée sur chaque arbre (11, 12), les roues dentées (3, 4) étant décalées axialement les unes par rapport aux autres en se chevauchant et au moins une roue d'appui (13, 14) sur l'un des deux arbres (11, 12) étant associée respectivement à la roue dentée (3.2, 4.2) sur l'autre arbre (11, 12) dans la mesure où dans le cas d'une chaîne à trois rangées, la roue d'appui par laquelle est guidée et supportée une zone périphérique (15) de la partie de la chaîne (2.3, 2.4) n'étant pas engagée avec une roue dentée (3.2, 4.2) sur cet arbre (11, 12) n'est pas supprimée si elle est prévue entre deux roues dentées parallèles sur le même essieu.

2. Transmission par chaîne selon la revendication 1, **caractérisée en ce qu'**il est prévu au moins une chaîne de transmission (2) à deux rangées guidée sur les arbres (11, 12) par l'entraînement (1) et par les roues dentées (3, 4), **en ce que** les roues dentées (3, 4) se chevauchant et disposées sur chaque arbre (11, 12) sont décalées axialement les unes par rapport aux autres suivant environ l'écart des voies de chaîne et **en ce que** la roue d'appui respective (13, 14) ne guide pas et ne soutient pas les attaches extérieures (15) de la voie de chaîne (2.3, 2.4) n'étant pas engagée avec une roue dentée (3.2, 4.2) sur cet arbre (11, 12).

3. Transmission par chaîne selon la revendication 1, **caractérisée en ce qu'**il est prévu en tant que chaîne d'entraînement une chaîne dentée (2.1) guidée sur les arbres (11, 12) par l'entraînement et par les roues dentées (3, 4) se chevauchant et décalées axialement avec un certain écart l'une par rapport à l'autre et **en ce que** la roue d'appui sur l'un des arbres (11, 12) associée respectivement à la roue dentée (3.11, 4.11) sur l'autre arbre (11, 12) et soutenant la zone périphérique de la chaîne dentée sur cet arbre est également conçue en tant que roue dentée (13.1, 14.1).

4. Transmission par chaîne selon la revendication 3, **caractérisée en ce que** la largeur totale des roues dentées (3,4) et des roues d'appui associées dans la zone de chevauchement correspond à la largeur de la chaîne dentée (2.11).

5. Transmission par chaîne selon la revendication 3 ou 4, **caractérisée en ce que** la largeur totale portante de la roue dentée et de la roue d'appui sur l'un des arbres correspond respectivement à la largeur totale portante sur l'autre arbre.

6. Transmission par chaîne selon l'une quelconque des revendications 1 à 5, **caractérisée en ce qu'**une pièce coulissante (17) articulée est associée au brin de chaîne (16) reliant les deux roues dentées (3, 4).

## Claims

1. A chain drive for driving two parallel shafts (11, 12) located close to one another, in particular two overhead camshafts on an internal combustion piston engine, in which a drive chain (2) is provided which is guided via a drive mechanism (1) and via chain wheels (3, 4) on the shafts (11, 12) and at least one chain wheel (3, 4) is arranged on each shaft (11, 12), the chain wheels (3, 4) being arranged axially offset relative to one another and overlapping one another, and there is associated in each case with the chain wheel (3.2, 4,2) on one shaft (11, 12) at least one supporting wheel (13, 14) on the other shaft (11, 12), provided that the supporting wheel in the case of a three-row chain is not omitted if it were to lie between two parallel chain wheels on the same axis, via which supporting wheel an edge region (15) of the chain part (2.3, 2.4) located on this shaft (11, 12) and not engaged with a chain wheel (3.2, 4.2) is guided and supported.

2. A chain drive according to Claim 1, **characterised in that** an at least two-row drive chain (2) is provided which is guided on the shafts (11, 12) via the drive mechanism (1) and via the chain wheels (3, 4), that the overlapping chain wheels (3, 4) arranged on each shaft (11, 12) are offset axially relative to each other approximately by the distance between the chain tracks? and that the respective supporting wheel (13, 14) guides and supports the outer plates (15) of the chain track (2.3, 2.4) not engaged with a chain wheel (3.2, 4.2) on this shaft (11, 12).

3. A chain drive according to Claim 1, **characterised in that** a toothed chain (2.1) is provided as drive chain, which is guided on the shafts (11, 12) via the drive mechanism and via the chain wheels (3, 4) which are axially offset at a distance from each other and overlap one another, and that the supporting wheel on the other shaft (11, 12) which is associated in each case with the chain wheel (3.11, 4.11) on the one shaft (11, 12) and supports the edge region of the toothed chain on this shaft is likewise in the form of a chain wheel (13.1, 14.1).

4. A chain drive according to Claim 3, **characterised in that** the overall width of the chain wheels (3, 4) with associated supporting wheels in the region of overlap corresponds to the width of the toothed chain (2.11).

5. A chain drive according to Claim 3 or 4, **characterised in that** in each case the bearing overall width of the chain wheel and supporting wheel on one shaft corresponds to the supporting overall width on the other shaft.

6. A chain drive according to one of Claims 1 to 5, **characterised in that** a deflecting slider (17) is associated with the chain strand (16) joining the two chain wheels (3, 4).
